# EUROPÄISCHE PATENTSCHRIFT

(11) **EP 1 921 416 B1**
(45) Veröffentlichungstag und Bekanntmachung des Hinweises auf die Patenterteilung: **29.12.2010**
(21) Anmeldenummer: 07021524.9
(22) Anmeldetag: 06.11.2007
(51) Int. Cl.: F41H 7/04

(54) **Minengeschütztes, insbesondere militärisches Fahrzeug**
Vehicle, in particular a military vehicle, protected against mines
Véhicule anti-mines, en particulier militaire

(30) Priorität: 08.11.2006 DE 102006052609
(43) Veröffentlichungstag der Anmeldung: 14.05.2008
(73) Patentinhaber: Krauss-Maffei Wegmann GmbH & Co. KG, 80997 München (DE)
(72) Erfinder: Bayer, Robert Dr., 86316 Friedberg (DE); Schwippl, Christian, 82041 Oberhaching (DE)
(74) Vertreter: Feder Walter Ebert

(56) Entgegenhaltungen:
- WO-A-2006/022814
- AU-B2- 703 896
- DE-A1- 10 045 685
- DE-A1- 19 913 845

## Beschreibung

Die Erfindung betrifft ein minengeschütztes, insbesondere militärisches Fahrzeug mit den Merkmalen aus dem Oberbegriff des Patentanspruchs 1.

Derartige Fahrzeuge sind zum Beispiel aus Patentschrift AU 703896 B2, bekannt.

Blastminen, wie sie üblicherweise als Panzerabwehrminen eingesetzt werden, erzeugen extreme, kurzzeitige Belastungen, die bei der gängigen Bauweise von militärischen Fahrzeugen meist zum Aufreißen von Schweißnähten im Bodenbereich der Fahrzeugwanne führen. Bekannte Schutzmaßnahmen sind die Vermeidung von Schweißnähten durch gebogene Fahrzeugwannen oder mehrstufige Aufbauten. Oft werden Schweißnähte auch durch zusätzliche Abdeckbleche oder Knotenbleche verstärkt, was aber nur geringe Verbesserungen bringt. Bekannt sind auch Zusatzmaßnahmen wie Anbringung von flächigen Außenoder Innenschutzelementen, die jedoch zu erheblichen Gewichts- und Kostensteigerungen führen.

Der Erfindung liegt die Aufgabe zugrunde, ein minengeschütztes, insbesondere militärisches Fahrzeug zu schaffen, bei dem der Minenschutz einer geschweißten Fahrzeugstruktur mit geringem Gewichtsund Kostenaufwand erheblich verbessert ist, was zugleich zu systemtechnischen Vorteilen im Unterbodenbereich führt.

Die Erfindung geht dabei von der Erkenntnis aus, dass durch den Blastdruckstoß die Schweißnähte besonders an Stellen mit Steifigkeitssprüngen durch Scherung belastet sind und dadurch die Gefahr besteht, dass diese Bereiche großflächig aufreißen und der gefährliche Blastdruck in den Personalraum gelangt.

Die Lösung der o.g. Aufgabe geschieht erfindungsgemäß mit den Merkmalen aus dem kennzeichnenden Teil des Patentanspruchs 1. Vorteilhafte Weiterbildungen der Erfindung sind in den abhängigen Ansprüchen beschrieben.

Ein Grundgedanke der Erfindung besteht darin, durch Scherschutzelemente eine räumliche Trennung zwischen der Schweißnaht des mit dem Wannenboden zu verbindenden Bauteils, also beispielsweise einer Versteifungsrippe, einer Seitenwand oder einer Fahrzeugkomponente, und dem Bereich des Steifigkeitssprungs im Wannenboden zu erreichen und zugleich durch Schockdämpfungsmaßnahmen im Bereich des Steifigkeitssprungs die kurzzeitige Spitzenbelastung des Querschnittes erheblich abzusenken.

Im Folgenden werden Ausführungsbeispiele für das erfindungsgemäße Fahrzeug anhand der beigefügten Zeichnungen näher erläutert.

In den Zeichnungen zeigen:
Fig. 1 in einer Seitenansicht mit teilweise aufgerissener Seitenwand ein militärisches Fahrzeug;
Fig. 2 in einer gegenüber Fig. 1 stark vergrößerten und schematisierten Schnittdarstellung die Befestigungsstelle zwischen einer Versteifungsrippe und dem Wannenboden bei einem Fahrzeug nach dem Stand der Technik;
Fig. 3 - 10 in einer Darstellung analog Fig. 2 verschiedene Ausführungsformen der Befestigungsstelle zwischen einer Versteifungsrippe oder einer Seitenwand und dem Wannenboden gemäß der Erfindung.

Fig. 1 zeigt ein übliches militärisches Fahrzeug mit einer Fahrzeugwanne W, die von einem Fahrwerk F getragen ist. Der Wannenboden B der Fahrzeugwanne W ist an seiner Innenseite mit Verstärkungsrippen V versehen, die über Schweißverbindungen S mit dem Wannenboden B verbunden sind. In analoger Weise sind die Seitenwände der Fahrzeugwanne W über Schweißverbindungen mit dem Wannenboden B verbunden.

In Fig. 2 ist in stark vereinfachter Weise eine übliche Verbindung nach dem Stand der Technik zwischen einer Versteifungsrippe V und dem Wannenboden B der Fahrzeugwanne dargestellt. Die Versteifungsrippe ist über eine Schweißnaht S mit dem Wannenboden B verbunden. In analoger Weise können die Seitenwände und auch andere Fahrzeugkomponenten mit dem Wannenboden B verbunden sein. Im Anschweißbereich derartiger Versteifungsrippen ergeben sich dann in Fig. 2 punktiert eingezeichnete Bereiche X1 und X2, in denen ein Steifigkeitssprung auftritt. Der in Fig. 1 mit P bezeichnete, flächig wirkende, kurzzeitige Druckstoß von extremer Intensität führt dazu, dass im Bereich des Steifigkeitssprungs direkt an der Kante eine sehr hohe, kurzzeitige Scherspannung auftritt. Da gerade in diesem Bereich auch die Materialfestigkeit durch die Erhitzung beim Schweißvorgang deutlich geschwächt ist, schert das Wandungsblech im Schweißnahtbereich ab und der Wannenboden wird, ausgehend von dieser Scherung, großflächig aufgerissen.

In den nachfolgend beschriebenen Ausführungsbeispielen wird eine Anordnung erläutert, die in Verbindung mit geeigneter Schweißtechnik in der Lage ist, diesen Effekt zu vermeiden oder effektiv zu reduzieren. Der diesen Ausführungsbeispielen gemeinsame Gedanke liegt im Wesentlichen darin, dass durch Einbringung von Scherschutzelementen eine räumliche Trennung der Schweißnaht vom Steifigkeitssprung erfolgt und zugleich durch Schockdämpfungsmaßnahmen im Bereich des Steifigkeitssprungs die kurzzeitige Spitzenbelastung des Querschnitts erheblich abgesenkt wird.

Die Fig. 3 bis 10 der Zeichnungen zeigen verschiedene Möglichkeiten der Ausführung.

Eine konstruktiv besonders einfache Ausführungsform zeigen die Fig. 3 und 4.

Die Versteifungsrippe 2.3 ist über eine Schweißverbindung 4.3 mit einem als zusätzliches Stahlblech ausgebildeten Scherschutzelement 3.3 verbunden, das seinerseits an seinen beiden Stirnflächen über Schweißverbindungen 5.3 und 6.3 mit dem Wannenboden 1.3 verschweißt ist. Hierbei ist zwischen der Unterseite des Scherschutzelements 3.3 und der Oberseite des Wannenbodens 1.3 ein Spalt 7.3 freigelassen. Das Scherschutzelement 3.3 ist somit zwischen die Versteifungsrippe 2.3 und den Wannenboden 1.3 eingebracht und ist so dimensioniert, dass die Verschweißung zwischen Wannenboden 1.3 und Scherschutzelement 3.3 von der Anbindung zwischen der Versteifungsrippe 2.3 und Scherschutzelement 3.3 räumlich getrennt ist. Am Steifigkeitssprung X3 weist der Wannenboden 1.3 dann keine Schweißnaht auf. Infolge des Spaltes 7.3 liegt keine durchgehende Anbindung mehr vor, so dass die Schockwelle nicht durchlaufen kann. Durch diese Schockentkopplung wird die kurzzeitige Spitzenbelastung zeitlich gestreckt und in der Amplitudenhöhe deutlich abgesenkt, was eine Dämpfung der Scherbelastung sowohl des Wannenbodens 1.3 als auch des Scherschutzelements 3.3 bewirkt und die Versagenswahrscheinlichkeit deutlich verringert.

Fig. 3 zeigt die Situation an einer Versteifungsrippe in der Fläche, wo auf beiden Seiten der Versteifungsrippe die Gefahr der Scherung des Wannenbodens besteht.

In Fig. 4 ist die Situation an einer steifen Seitenwand dargestellt, wo die Gefahr der Scherung nur auf der Seite zum Wannenboden hin gegeben ist. Die Seitenwand 2.4 ist über die Schweißverbindung 4.4 mit dem plattenartigen Scherschutzelement 3.4 verbunden, das an der innenliegenden Stirnseite über eine Schweißverbindung 5.4 mit dem Wannenboden 1.4 verbunden ist, während an der Außenseite Wannenboden 1.4 und Scherschutzelement 5.4 durch eine Schweißverbindung 6.4 verbunden sind. Auch hier weist der Wannenboden 1.4 im Bereich des Steifigkeitssprungs X4 keine Schweißnaht auf, und es ist ein Spalt 7.4 zwischen dem Scherschutzelement 5.1 und dem Wannenboden 1.4 vorgesehen.

Das Scherschutzelement nach den Ausführungsformen der Fig. 3 und 4 kann auch als Platte mit konstanter oder zunehmender Dicke ausgebildet sein, die Teil eines Gusselementes ist. Weiterhin kann die Anbindung des plattenförmigen Scherschutzelements an den Wannenboden auch flächig durch eine Verklebung oder mittels einer Vergussmasse, beispielsweise aus Polyurethan, Epoxydharz, Polyester oder Kautschuk an den Wannenboden angebunden sein.

Es hat sich als vorteilhaft erwiesen, wenn das Verhältnis der geringsten Dicke der Platte zur Dicke des Wannenbodens im Bereich von 0,25 bis 0,75 liegt.

In den Fig. 5 und 6 sind Scherschutzelemente dargestellt, welche die Form eines Hohlprofils mit rechteckigem Querschnitt besitzen. Es können auch Hohlprofile mit dreieckigem oder vieleckigem Querschnitt eingesetzt werden. Gemäß Fig. 5 ist die Versteifungsrippe 2.5 über die Schweißnaht 4.5 mit der oberen Wandung 3.51 des Scherschutzelements 3.5 verbunden. Das Scherschutzelement 3.5 besitzt einen hohlen Innenraum 7.5 sowie Seitenwände 3.52 und eine untere Wandung 3.53, die ihrerseits über Schweißverbindungen 5.5 und 6.5 mit dem Wannenboden 1.5 verbunden ist. Bei dieser Ausbildung des Scherschutzelements erfolgt die Trennung der Schweißnaht vom Steifigkeitssprung sowohl in horizontaler als auch in vertikaler Richtung. Um eine Scherung an der Schweißnaht 5.5 bzw. 6.5 zwischen Wannenboden 1.5 und Scherschutzelement 3.5 zu vermeiden, muss die Steifigkeit des Scherschutzelements in diesem Bereich gering sein. Dies kann beispielsweise dadurch realisiert werden, dass die Seitenwände 3.52 des Scherschutzelements 3.5 eine sehr geringe Wandstärke im Vergleich zu den horizontalen Wandungen 3.51 und 3.53 aufweisen. Dadurch können diese plastisch ausbeulen, und es wird sowohl die Gefahr des Scherens des Wannenbodens verringert als auch eine effektive Schockdämpfung realisiert.

Es hat sich als vorteilhaft erwiesen, wenn das Verhältnis der geringsten Dicke der Seitenwände 3.52 des als Hohlprofil ausgebildeten Scherschutzelements 3.5 zur Dicke des Wannenbodens 1.5 im Bereich von 0,15 bis 0,5 liegt.

Das Scherschutzelement kann an den Wannenboden auch flächig mittels einer Verklebung oder Vergussmasse angebunden sein, die aus den oben angegebenen Materialien bestehen kann.

In ähnlicher Weise ist gem. Fig. 6 die Seitenwand 2.6 über eine Schweißverbindung 4.6 mit dem Scherschutzelement 3.6 verbunden, das seinerseits über Schweißverbindungen 5.6 und 6.6 mit dem Wannenboden 1.6 verbunden ist. Auch hier dient der Innenraum 7.6 des Scherschutzelements zusammen mit den ausbeulenden Seitenwänden 3.62 zur Schockdämpfung.

Ein ähnlicher Mechanismus entsteht, wenn das Scherschutzelement als Hohlprofil mit rundem Querschnitt aufgebaut ist, wie in den Fig. 7 und 8 dargestellt. Der Querschnitt kann hier auch beispielsweise elliptisch oder poligonal ausgebildet sein.

Gem. Fig. 7 ist die Versteifungsrippe 2.7 über die Schweißverbindung 4.7 mit dem Scherschutzelement 3.7 verbunden, das einen Hohlraum 7.7 aufweist und seinerseits über Schweißverbindungen 5.7 und 6.7 mit dem Wannenboden 1.7 verbunden ist.

Die Schergefahr an der Schweißnaht zwischen Wannenboden und Scherschutzelement ist bereits durch die geometrische Ausbildung des Übergangs geringer, da die Anbindung eine größere Fläche aufweist. Die Dämpfung erfolgt durch die Verformung des Profilquerschnittes durch plastische Biegung der Profilwandung.

Bei dieser Ausführungsform kann das Scherschutzelement mit dem Wannenboden, wie bereits oben erwähnt, über eine Verklebung oder mittels einer Vergussmasse angebunden sein, wobei die bereits oben angegebenen Materialien verwendet werden können. Hierdurch wird die Materialschwächung des Wannenbodens durch den Schweißvorgang vermieden und die Schergefahr weiter reduziert.

Es hat sich weiterhin als vorteilhaft erwiesen, wenn das Verhältnis der geringsten Dicke der Seitenwände des Scherschutzelements zur Dicke des Wannenbodens im Bereich von 0,1 bis 0,6 liegt.

Bei der Ausführungsform gem. Fig. 8 ist die Seitenwand 2.8 über eine Schweißverbindung 4.8 mit dem als rundes Hohlprofil ausgebildeten Scherschutzelement 3.8, welches einen Innenraum 7.8 aufweist, verbunden. Das Scherschutzelement 3.8 ist über Schweißverbindungen 5.8 und 6.8 mit dem Wannenboden 1.8 verbunden.

Bei der Ausführungsform nach Fig. 9 ist das Scherschutzelement 3.9 mit mehreren, senkrecht zum Wannenboden 1.9 stehenden Rippen 3.92 aufgebaut, die über ein horizontales Trägerblech 3.91 miteinander verbunden sind. Mit der Oberseite des Trägerbleches 3.91 ist über die Schweißverbindung 4.9 die Versteifungsrippe 2.9 verbunden. Die stehenden Rippen 3.92 sind als dünnwandige Bleche ausgebildet, womit eine sehr gute Dämpfung durch Ausbeulung der Bleche erreicht werden kann. Die Bleche können über eine Schweißung am Wannenboden angebunden sein. Sie können aber auch zur Vermeidung der Materialschwächung am Wannenboden, wie in Fig. 9 dargestellt, mit einer Verklebung oder Vergussmasse 5.9 am Wannenboden 1.9 befestigt sein. Es ist auch möglich, dass die Rippen auf dem Wannenboden ohne Anbindung aufsitzen.

Es hat sich als vorteilhaft erwiesen, wenn das Verhältnis der geringsten Dicke der dünnen Rippen zur Dicke des Wannenbodens im Bereich von 0,01 bis 0,2 liegt.

Die als Rippen verwendeten Bleche können entweder als gerade Bleche ausgeführt sein oder in vertikaler Richtung gewellt oder geknickt sein. Weiterhin kann die Anordnung auch derart ausgeführt sein, dass das Scherschutzelement aus einer Reihe von stehenden, zylinderförmigen Blechen besteht, die durch Beulung eine gute Dämpfung erreichen. Derartige Anordnungen können sowohl als Scherschutz bei Wannenversteifungen oder Seitenwandungen als auch zur Anbindung von Fahrzeugkomponenten verwendet werden, da zum einen die Schergefahr am Boden verringert wird und zum anderen die gute Dämpfung zum Schockschutz der Komponente beiträgt.

Fig. 10 zeigt das Ausführungsbeispiel analog Fig. 9 bei der Anbindung einer Seitenwand an den Wannenboden. Die Seitenwand 2.10 ist über eine Schweißverbindung 4.10 mit dem Scherschutzelement 3.10 verbunden, das eine horizontale Deckplatte 3.01 und dünne Bleche 3.02 als senkrecht stehende Rippen besitzt. Das Scherschutzelement 3.10 ist über Schweißnähte 5.10 und 6.10 mit den Wannenboden 1.10 verbunden.

## Patentansprüche

1. Minengeschütztes, insbesondere militärisches Fahrzeug mit einer von einem Fahrwerk getragenen Fahrzeugwanne, die einen Wannenboden aufweist, der an seiner der Fahrzeugwanne zugewandten Seite über Schweißverbindungen mit senkrecht oder unter vorgegebenem spitzen Winkel verlaufenden, insbesondere plattenförmigen Bauteilen verbunden ist, **dadurch gekennzeichnet, dass** jeweils zwischen dem Bauteil (2.3 - 2.10) und dem Wannenboden (1.3 - 1.10) ein Scherschutzelement (3.3 - 3.10) angeordnet ist, das einerseits an der vom Wannenboden abgewandten Seite über die Schweißverbindung (4.3 - 4.10) mit dem Bauteil verbunden ist und andererseits über Befestigungen (5.3 - 5.10, 6.3 - 6.10) mit dem Wannenboden (1.3 - 1.10) verbunden ist, wobei diese Befestigungen von der Schweißverbindung (4.3 - 4.10) einen Abstand von mindestens 20 mm aufweisen, und zwischen Scherschutzelement (3.3, 3.4) und Wannenboden (1.3, 1.4) oder im Scherschutzelement (3.5 - 3.10) Mittel zur Schockdämpfung bzw. Schockentkopplung vorgesehen sind.

2. Fahrzeug nach Anspruch 1, **dadurch gekennzeichnet, dass** die Befestigungen (5.3 - 5.8, 5.10, 6.3 - 6.10) zwischen dem Scherschutzelement und dem Wannenboden Schweißverbindungen sind.

3. Fahrzeug nach Anspruch 1, **dadurch gekennzeichnet, dass** die Befestigungen (5.9) zwischen dem Scherschutzelement und dem Wannenboden Verbindungen durch Kleber oder Vergussmassen sind.

4. Fahrzeug nach Anspruch 2, **dadurch gekennzeichnet, dass** das Scherschutzelement (3.3, 3.4) als Platte ausgebildet ist, die mit vorgegebenem Abstand über dem Wannenboden (1.3, 1.4) angeordnet ist und mit deren Oberseite das Bauteil (2.3, 2.4) verschweißt ist und von der mindestens eine Stirnfläche mit dem Wannenboden verschweißt ist.

5. Fahrzeug nach Anspruch 4, **dadurch gekennzeichnet, dass** die Platte Teil eines Gusselements ist, an dem das Bauteil angeschweißt ist und das an mindestens einer Stirnfläche mit dem Wannenboden verschweißt ist.

6. Fahrzeug nach Anspruch 3, **dadurch gekennzeichnet, dass** das Scherschutzelement als Platte ausgebildet ist, die mit vorgegebenem Abstand über dem Wannenboden angeordnet ist, mit deren Oberseite das Bauteil verschweißt ist und deren Unterseite durch Verklebung oder eine Vergussmasse an den Wannenboden angebunden ist.

7. Fahrzeug nach einem der Ansprüche 4 bis 6, **dadurch gekennzeichnet, dass** das Verhältnis der geringsten Dicke der Platte (3.3, 3.4) zur Dicke des Wannenbodens (1.3, 1.4) im Bereich von 0,25 bis 0,75 liegt.

8. Fahrzeug nach einem der Ansprüche 1 bis 3, **dadurch gekennzeichnet, dass** das Scherschutzelement (3.5, 3.6) als Hohlprofil mit dreieckigem, viereckigem oder vieleckigem Querschnitt ausgebildet ist, an dessen Oberseite das Bauteil (2.5, 2.6) angeschweißt ist und bei dem mindestens eine Seitenwand oder Ecke mit dem Wannenboden (1.5, 1.6) verbunden ist.

9. Fahrzeug nach Anspruch 8, **dadurch gekennzeichnet, dass** das Verhältnis der geringsten Dicke der Seitenwände (3.52, 3.62) des Hohlprofils zur Dicke des Wannenbodens (1.5, 1.6) im Bereich von 0,15 bis 0, 5 liegt.

10. Fahrzeug nach Anspruch 8 oder 9, **dadurch gekennzeichnet, dass** das Hohlprofil am Wannenboden flächig durch eine Verklebung oder mittels Vergussmasse angebunden ist.

11. Fahrzeug nach einem der Ansprüche 1 bis 3, **dadurch gekennzeichnet, dass** das Scherschutzelement (3.7, 3.8) als Hohlprofil mit rundem, ovalem oder polygonalem Querschnitt ausgebildet ist, an dessen Oberseite das Bauteil (2.7, 2.8) angeschweißt ist, und das an der dem Wannenboden (1.7, 1.8) zugewandten Seite mit diesem verbunden ist.

12. Fahrzeug nach Anspruch 11, **dadurch gekennzeichnet, dass** das Hohlprofil mit dem Wannenboden (1.7, 1.8) verschweißt ist.

13. Fahrzeug nach Anspruch 11, **dadurch gekennzeichnet, dass** das Hohlprofil an den Wannenboden durch eine Verklebung oder mittels Vergussmasse angebunden ist.

14. Fahrzeug nach einem der Ansprüche 11 bis 13, **dadurch gekennzeichnet, dass** das Verhältnis der geringsten Dicke der Seitenwände des Hohlprofils zur Dicke des Wannenbodens (1.7, 1.8) im Bereich von 0,1 bis 0,6 liegt.

15. Fahrzeug nach einem der Ansprüche 1 bis 3, **dadurch gekennzeichnet, dass** das Scherschutzelement (3.9, 3.10) aus mehreren, senkrecht zum Wannenboden (1.9, 1.10) stehenden Rippen (3.92, 3.02) aufgebaut ist, die über ein horizontales Trägerblech (3.91, 3.01) oder Gusselement mit dem Bauteil (2.9, 2.10) verschweißt sind und die mit dem Wannenboden (1.9, 1.10) verbunden sind.

16. Fahrzeug nach Anspruch 15, **dadurch gekennzeichnet, dass** die Rippen (3.92, 3.02) als dünnwandige Bleche ausgebildet sind.

17. Fahrzeug nach Anspruch 15 oder 16, **dadurch gekennzeichnet, dass** die Verbindung der Rippen (3.92) mit dem Wannenboden (1.9) durch eine Verklebung oder mittels Vergussmasse (5.9) bewirkt ist.

18. Fahrzeug nach einem der Ansprüche 15 bis 17, **dadurch gekennzeichnet, dass** das Verhältnis der geringsten Dicke der Rippen (3.92, 3.02) zur Dicke des Wannenbodens (1.9, 1.10) im Bereich von 0,01 bis 0,2 liegt.

19. Fahrzeug nach einem der Ansprüche 1 bis 18, **dadurch gekennzeichnet, dass** das Bauteil (2.3, 2.5, 2.7, 2.9) als Versteifungsrippe für den Wannenboden (1.3, 1.5, 1.7, 1.9) ausgebildet ist.

20. Fahrzeug nach einem der Ansprüche 1 bis 18, **dadurch gekennzeichnet, dass** das Bauteil (2.4, 2.6, 2.8, 2.10) als Seitenwand der Fahrzeugwanne ausgebildet ist.

21. Fahrzeug nach einem der Ansprüche 1 bis 18, **dadurch gekennzeichnet, dass** das Bauteil eine mit der Fahrzeugwanne verbundene Fahrzeugkomponente ist.

## Claims

1. Mine-protected, in particular military vehicle having a vehicle cradle, which is carried by a chassis and has a cradle base, which at its side facing the vehicle cradle is connected by weld joints to in particular plateshaped components extending at right angles or at a defined acute angle, **characterized in that** disposed between each component (2.3 - 2.10) and the cradle base (1.3 - 1.10) is an anti-shear element (3.3 - 3.10), which on the one hand at the side remote from the cradle base is connected by the weld joint (4.3 - 4.10) to the component and on the other hand is connected by fastenings (5.3 - 5.10, 6.3 - 6.10) to the cradle base (1.3 - 1.10), wherein said fastenings are spaced at least 20 mm apart from the weld joint (4.3, 4.10) and shock-absorbing and/or shock-isolating means are provided between anti-shear element (3.3, 3.4) and cradle base (1.3, 1.4) or in the anti-shear element (3.5 - 3.10).

2. Vehicle according to claim 1, **characterized in that** the fastenings (5.3- 5.8, 5.10, 6.3 - 6.10) between the anti-shear element and the cradle base are weld joints.

3. Vehicle according to claim 1, **characterized in that** the fastenings (5.9) between the anti-shear element and the cradle base are connections by means of adhesives or casting compounds.

4. Vehicle according to claim 2, **characterized in that** the anti-shear element (3.3, 3.4) takes the form of a plate, which is disposed with defined spacing above the cradle base (1.3, 1.4) and to the top of which the component (2.3, 2.4) is welded and at least one end face of which is welded to the cradle base.

5. Vehicle according to claim 4, **characterized in that** the plate is part of a cast element, on which the component is welded and which at at least one end face is welded to the cradle base.

6. Vehicle according to claim 3, **characterized in that** the anti-shear element takes the form of a plate, which is disposed with defined spacing above the cradle base and to the top of which the component is welded and the underside of which is attached by means of bonding or a casting compound to the cradle base.

7. Vehicle according to one of claims 4 to 6, **characterized in that** the ratio of the minimum thickness of the plate (3.3, 3.4) to the thickness of the cradle base (1.3, 1.4) is in the region of 0.25 to 0.75.

8. Vehicle according to one of claims 1 to 3, **characterized in that** the anti-shear element (3.5, 3.6) takes the form of a hollow section of triangular, rectangular or polygonal cross section, on the top of which the component (2.5, 2.6) is welded and of which at least one side or corner is connected to the cradle base (1.5, 1.6).

9. Vehicle according to claim 8, **characterized in that** the ratio of the minimum thickness of the sides (3.52, 3.62) of the hollow section to the thickness of the cradle base (1.5, 1.6) is in the region of 0.15 to 0.5.

10. Vehicle according to claim 8 or 9, **characterized in that** the hollow section is surface-connected to the cradle base by a cemented joint or by means of casting compound.

11. Vehicle according to one of claims 1 to 3, **characterized in that** the anti-shear element (3.7, 3.8) takes the form of a hollow section of round, oval or polygonal cross section, to the top of which the component (2.7, 2.8) is welded and which at the side facing the cradle base (1.7, 1.8) is connected thereto.

12. Vehicle according to claim 11, **characterized in that** the hollow section is welded to the cradle base (1.7, 1.8).

13. Vehicle according to claim 11, **characterized in that** the hollow section is attached to the cradle base by a cemented joint or by means of casting compound.

14. Vehicle according to one of claims 11 to 13, **characterized in that** the ratio of the minimum thickness of the sides of the hollow section to the thickness of the cradle base (1.7, 1.8) is in the region of 0.1 to 0.6.

15. Vehicle according to one of claims 1 to 3, **characterized in that** the anti-shear element (3.9, 3.10) is composed of a plurality of ribs (3.92, 3.02), which are positioned at right angles to the cradle base (1.9, 1.10), are welded by means of a horizontal carrier plate (3.91, 3.01) or cast element to the component (2.9, 2.10) and are connected to the cradle base (1.9, 1.10).

16. Vehicle according to claim 15, **characterized in that** the ribs (3.92, 3.02) takes the form of thin-walled metal sheets.

17. Vehicle according to claim 15 or 16, **characterized in that** the connection of the ribs (3.92) to the cradle base (1.9) is realized by a cemented joint or by means of casting compound (5.9).

18. Vehicle according to one of claims 15 to 17, **characterized in that** the ratio of the minimum thickness of the ribs (3.92, 3.02) to the thickness of the cradle base (1.9, 1.10) is in the region of 0.01 to 0.2.

19. Vehicle according to one of claims 1 to 18, **characterized in that** the component (2.3, 2.5, 2.7, 2.9) takes the form of a stiffening rib for the cradle base (1.3, 1.5, 1.7, 1.9).

20. Vehicle according to one of claims 1 to 18, **characterized in that** the component (2.4, 2.6, 2.8, 2.10) takes the form of a side of the vehicle cradle.

21. Vehicle according to one of claims 1 to 18, **characterized in that** the component is a vehicle component connected to the vehicle cradle.

## Revendications

1. Véhicule protégé contre les mines, en particulier véhicule militaire comprenant une caisse de véhicule portée par un train de roulement, laquelle caisse présente un fond de caisse qui est relié sur son côté tourné vers la caisse du véhicule au moyen d'assemblages soudés à des éléments de construction agencés verticalement ou sous un angle aigu prédéfini, en particulier en forme de plaques, **caractérisé en ce qu'**à chaque fois un élément de protection de cisaillement (3.3 - 3.10) est disposé entre l'élément de construction (2.3 - 2.10) et le fond de caisse (1.3 - 1.10), lequel élément de protection est relié d'une part sur le côté opposé au fond de caisse par l'assemblage soudé (4.3 - 4.10) à l'élément de construction et d'autre part au moyen de fixations (5.3 - 5.10, 6.3 - 6.10) au fond de caisse (1.3-1.10), ces fixations présentant une distance d'au moins 20 mm par rapport à l'assemblage soudé (4.3 - 4.10), et des moyens pour amortir les chocs ou dissocier les chocs étant prévus entre l'élément de protection de cisaillement (3.3, 3.4) et le fond de caisse (1.3, 1.4) ou dans l'élément de protection de cisaillement (3.5 - 3.10).

2. Véhicule selon la revendication 1, **caractérisé en ce que** les fixations (5.3 - 5.8, 5.10, 6.3 - 6.10) entre l'élément de protection de cisaillement et le fond de caisse sont des assemblages soudés.

3. Véhicule selon la revendication 1, **caractérisé en ce que** les fixations (5.9) entre l'élément de protection de cisaillement et le fond de caisse sont des assemblages par colle ou masses de scellement.

4. Véhicule selon la revendication 2, **caractérisé en ce que** l'élément de protection de cisaillement (3.3, 3.4) est conçu sous la forme d'une plaque, qui est disposée à une distance prédéfinie au-dessus du fond de caisse (1.3, 1.4) et avec le côté supérieur de laquelle l'élément de construction (2.3, 2.4) est soudé et par laquelle au moins une surface frontale est soudée avec le fond de caisse.

5. Véhicule selon la revendication 4, **caractérisé en ce que** la plaque fait partie d'un élément coulé, sur lequel l'élément de construction est rapporté par soudage et qui est soudé sur au moins une surface frontale avec le fond de caisse.

6. Véhicule selon la revendication 3, **caractérisé en ce que** l'élément de protection de cisaillement est conçu sous la forme d'une plaque qui est disposée à une distance prédéfinie au-dessus du fond de caisse, avec le côté supérieur de laquelle l'élément de construction est soudé et dont le côté inférieur est rattaché par collage ou une masse de scellement au fond de caisse.

7. Véhicule selon l'une quelconque des revendications 4 à 6, **caractérisé en ce que** le rapport entre la plus faible épaisseur de la plaque (3.3, 3.4) et l'épaisseur du fond de caisse (1.3, 1.4) se situe dans la plage de 0,25 à 0,75.

8. Véhicule selon l'une quelconque des revendications 1 à 3, **caractérisé en ce que** l'élément de protection de cisaillement (3.5, 3.6) est conçu sous la forme d'un profilé creux avec une section triangulaire, carrée ou polygonale, sur le côté supérieur duquel l'élément de construction (2.5, 2.6) est rapporté par soudage et sur lequel au moins une paroi latérale ou un coin est relié avec le fond de caisse (1.5, 1.6).

9. Véhicule selon la revendication 8, **caractérisé en ce que** le rapport entre la plus faible épaisseur des parois latérales (3.52, 3.62) du profilé creux et l'épaisseur du fond de caisse (1.5, 1.6) se situe dans la plage allant de 0,15 à 0,5.

10. Véhicule selon la revendication 8 ou 9, **caractérisé en ce que** le profilé creux est rattaché au fond de caisse à plat par un collage ou au moyen d'une masse de scellement.

11. Véhicule selon l'une quelconque des revendications 1 à 3, **caractérisé en ce que** l'élément de protection de cisaillement (3.7, 3.8) est conçu sous la forme d'un profilé creux avec une section ronde, ovale ou polygonale, sur le côté supérieur duquel l'élément de construction (2.7, 2.8) est rapporté par soudage, et qui est relié sur le côté tourné vers le fond de caisse (1.7, 1.8) à ce fond.

12. Véhicule selon la revendication 11, **caractérisé en ce que** le profilé creux est soudé avec le fond de caisse (1.7, 1.8).

13. Véhicule selon la revendication 11, **caractérisé en ce que** le profilé creux est rattaché au fond de caisse par un collage ou au moyen d'une masse de scellement.

14. Véhicule selon l'une quelconque des revendications 11 à 13, **caractérisé en ce que** le rapport entre la plus faible épaisseur des parois latérales du profilé creux et l'épaisseur du fond de caisse (1.7, 1.8) se situe dans la plage de 0,1 à 0,6.

15. Véhicule selon l'une quelconque des revendications 1 à 3, **caractérisé en ce que** l'élément de protection de cisaillement (3.9, 3.10) est conçu à base de plusieurs nervures (3.92, 3.02) disposées perpendiculairement au fond de caisse (1.9, 1.10), qui sont soudées au moyen d'une tôle support (3.91, 3.01) horizontale ou d'un élément coulé horizontal avec l'élément de construction (2.9, 2.10) et qui sont reliées au fond de caisse (1.9, 1.10).

16. Véhicule selon la revendication 15, **caractérisé en ce que** les nervures (3.92, 3.02) sont conçues sous forme de tôles à paroi mince.

17. Véhicule selon la revendication 15 ou 16, **caractérisé en ce que** la liaison des nervures (3.92) avec le fond de caisse (1.9) est réalisée par un collage ou au moyen d'une masse de scellement (5.9).

18. Véhicule selon l'une quelconque des revendications 15 à 17, **caractérisé en ce que** le rapport entre la plus faible épaisseur des nervures (3.92, 3.02) et l'épaisseur du fond de caisse (1.9, 1.10) se situe dans la plage allant de 0,01 à 0,2.

19. Véhicule selon l'une quelconque des revendications 1 à 18, **caractérisé en ce que** l'élément de construction (2.3, 2.5, 2.7, 2.9) est conçu sous forme de nervures de renfort pour le fond de caisse (1.3, 1.5, 1.7, 1.9).

20. Véhicule selon l'une quelconque des revendications 1 à 18, **caractérisé en ce que** l'élément de construction (2.4, 2.6, 2.8, 2.10) est conçu sous la forme d'une paroi latérale de la caisse du véhicule.

21. Véhicule selon l'une quelconque des revendications 1 à 18, **caractérisé en ce que** l'élément de construction est un composant du véhicule relié à la caisse du véhicule.
